# EUROPÄISCHE PATENTSCHRIFT

(11) **EP 1 418 794 B1**
(45) Veröffentlichungstag und Bekanntmachung des Hinweises auf die Patenterteilung: **16.03.2005**
(21) Anmeldenummer: 03025389.2
(22) Anmeldetag: 05.11.2003
(51) Int. Cl.: H05B 3/06, H05B 3/16, F24H 3/04

(54) **Heizkörper für gasförmige Medien**
Heating unit for gases
Dispositif de chauffage pour gaz

(30) Priorität: 09.11.2002 DE 20217309 U
(43) Veröffentlichungstag der Anmeldung: 12.05.2004
(73) Patentinhaber: Eichenauer Heizelemente GmbH & Co.KG, 76870 Kandel (DE)
(72) Erfinder: Stritzinger, Jürgen, 76872 Freckenfeld (DE); Kern, Norbert, 76870 Kandel (DE)
(74) Vertreter: Lempert, Jost, Dipl.-Phys. Dr. rer.nat.

(56) Entgegenhaltungen:
- DE-A- 2 644 093
- DE-A- 2 722 213
- GB-A- 2 035 766
- US-A- 4 357 521
- US-A- 4 647 757
- US-A- 4 956 545
- PATENT ABSTRACTS OF JAPAN vol. 006, no. 105 (M-136), 15. Juni 1982 (1982-06-15) -& JP 57 037648 A (MATSUSHITA ELECTRIC WORKS LTD), 2. März 1982 (1982-03-02)

## Beschreibung

Die Erfindung betrifft einen elektrischen Heizkörper für gasförmige Medien mit wenigstens einer Tragplatte und wenigstens einer Wendel aus einem gewellten elektrischen Widerstandsheizdraht, die fortlaufend um die Tragplatte gewunden ist und deren Windungen mittels Abbiegungen des Heizdrahts an den Längsrändern der Tragplatte gehalten sind.

Aus der DE 18 05 639 ist ein Heizkörper bekannt, bei dem ein Heizdraht um eine oder zwei parallele längliche Tragplatten in Form von Isolierstoffplatten gewickelt ist, wobei der Heizdraht mit Hilfe einer Presse beiderseits derart gegen die Kanten der Isolierstoffplatten gepresst wurde, dass Ausbiegungen entstehen, die die Plattenkanten klammerartig umfassen. Nachteilig an dieser Ausführung ist jedoch, dass der Heizdraht im Bereich dieser klammerartigen Ausbiegungen aufgrund seiner Anlage an den Isolierstoffplatten zu heiß wird und zu glühen beginnt, wodurch die Lebensdauer stark beeinträchtigt wird. Zum anderen weist der Heizdraht bezogen auf eine Längserstreckung der Isolierstoffplatten keine genügende Länge auf; um eine hohe Heizleistung zu erbringen.

Folglich wurde in der DE 26 44 093 vorgeschlagen, einen Heizdraht wendelförmig um eine einzelne Tragplatte zu wickeln, wobei der Heizdraht über seine gesamte Länge gleichmäßig gewellt ist, um auf diese Weise eine größere Heizdrahtlänge zu erhalten. Um die notwendige Stabilität des Heizdrahtes zu gewährleisten, tritt auch bei dieser Ausgestaltung der Heizdraht im Bereich der Plattenränder in klammerartigen Kontakt mit der Tragplatte, wobei die Kontaktlänge gegenüber der Offenbarung der DE 18 05 639 noch vergrößert ist, was ebenfalls die vorstehenden Nachteile bedingt.

Aus diesem Grund wurde bei vorbekannten gattungsgemäßen Heizkörpern, bei denen eine höhere Leistung gefordert war, beispielsweise in der DE 25 35 478 und der DE 195 05 930, vorgeschlagen, die Spitzen eines im wesentlichen zickzackartig geformten Heizdrahtes durch Durchbrüche in zwei zureinander parallelen Tragplatten hindurch zu stecken. Dies hat jedoch ebenfalls den Nachteil, dass es an den Umkehrstellen bzw. Spitzen des Drahtes aufgrund des niedrigeren Luftdurchsatzes an diesen Stellen zu einer Überhitzung und einem Aufglühen des Drahtes kommen kann. Zudem ist es bei derartigen vorbekannten Heizkörpern als nachteilig anzusehen, dass der Heizdraht den gesamten Raum zwischen den Tragplatten in Anspruch nimmt und es daher nicht möglich ist, ein Temperaturelement mittig zwischen den Tragplatten anzuordnen. Darüber hinaus ist es bei einer derartigen Ausgestaltung aufgrund der genannten Umstände schwierig, bei einseitigen elektrischen Anschlüssen für den Heizkörper einen Rückleiter im Bereich der Platten vorzusehen. Nachteilig ist weiterhin die aufwändige und daher relativ teure Fertigung dieser Art von Heizkörpern.

Der Erfindung liegt die Aufgabe zugrunde, einen gattungsgemäßen elektrischen Heizkörper zu schaffen, der zum Erzeugen und zur Abgabe der geforderten Heizleistung eine ausreichende Heizdrahtlänge aufweist, wobei sich der Heizdraht über seine gesamte Länge relativ gleichmäßig erwärmen soll, um auf diese Weise Stellen mit übermäßiger Erhitzung zu vermeiden, so dass der erfindungsgemäße Heizkörper eine lange Standzeit besitzt. Dabei soll die Ausgestaltung besonders für querdurchströmte Heizkörper geeignet sein.

Die Aufgabe wird bei einem elektrischen Heizkörper für gasförmige Medien der eingangs genannten Art dadurch gelöst, dass der Heizdraht derart angeordnet ist, dass er lediglich Längsschmalseiten und/oder Kanten der Längsschmalseiten der Tragplatte berührt und im Bereich einer konvexen Abbiegung über die Längsschmalseiten der Tragplatte geführt ist, wobei der Biegewinkel zwischen beiderseits an die Abbiegung anschließenden Bereichen des Heizdrahts größer als 40° ist. Diese Aussage bezieht sich selbstverständlich auf die an Längskanten anliegenden Abbiegungen und deren angrenzende Bereiche in von einer Tragplatte getragenen Zustand des Heizdrahtes. Vorzugsweise ist der Biegewinkel wesentlich größer als 40°, beispielsweise größer als 60°. In weiterer bevorzugter Ausgestaltung liegt der Biegewinkel α unter 120°, so dass er in äußerst bevorzugter Ausgestaltung bei etwa 90° - 100° liegt. Auf diese Weise wird ein flächiges Anliegen des Heizdrahtes an den Tragplatten im Bereich deren Ränder verhindert, so dass es an dieser Stelle nicht zu einer Überhitzung und dadurch bedingt zu einer Beschädigung des Heizdrahtes kommt.

Bei einer Weiterbildung des erfindungsgemäßen Heizkörpers ist vorgesehen, dass der Heizdraht - beispielsweise in regelmäßigen.Abständen - zusätzlich zu zwischen Wellenbergen und entsprechenden Wellentälern angeordneten geraden Flanken weitere gerade Abschnitte aufweist, die eine gegenüber den Flanken vergrößerte Länge besitzen. Vorzugsweise sind diese geraden Abschnitte mindestens doppelt so lang wie die Flanken. Auf diese Weise entfernt sich der Heizdraht nach erfolgtem Herumführen um die Längsschmalseite der Tragplatte in seinem weiteren Verlauf zunehmend von deren Außenseite, so dass eine Überhitzung wirksam vermieden wird. Dies ist insbesondere für querdurchströmte Heizkörper von Vorteil.

Um eine einfache Fertigung zu gewährleisten, sollte der erfindungsgemäße Heizkörper bei Verwendung mehrerer päralleler Tragplatten ohne Abstandshalter oder dgl. zwischen den Tragplatten und ohne zusätzliche Befestigungseinrichtungen für den Heizdraht an den Tragplatten auskommen. Zu diesem Zweck ist bei einer äußerst bevorzugten Ausgestaltung des erfindungsgemäßen Heizkörpers vorgesehen, dass die geraden Abschnitte sich im wesentlichen tangential zu den Windungen der Wendel erstrecken, so dass der Heizdraht in Übergangsbereichen zwischen geraden und gewellten Abschnitten an den Längsrändern der Tragplatten gehalten ist. Dadurch werden die Tragplatten durch den Heizdraht in ihrer relativen Position fixiert, so dass in vorteilhafter Weise auf zusätzliche Abstandshalter zwischen den Platten verzichtet werden kann.

Bei einer weiteren bevorzugten Ausgestaltung des erfindungsgemäßen Heizkörpers ist vorgesehen, dass der Heizdraht bei Verwendung einer Mehrzahl von Tragplatten in einem Bereich zwischen den Tragplatten ein regelmäßiges Wellenmuster aus Wellenbergen und Wellentälern aufweist. Dadurch gewinnt der Heizdraht in diesem Bereich an (Eigen-)Stabilität und besitzt zudem eine gegenüber einem geraden Verlauf vergrößerte Länge, woraus eine verbesserte Wärmeabgabe resultiert.

Eine Weiterbildung des erfindungsgemäßen Heizkörpers sieht vor, dass der Heizdraht zwischen an einander gegenüberliegenden Längsschmalseiten anliegenden geraden Abschnitten wenigstens ein weiteres Wellental aufweist, dessen Scheitel an einer Außenseite der Tragplatte anliegt. Durch den an der Tragplatte lediglich punktartig anliegenden Heizdraht gewinnt der erfindungsgemäße Heizkörper zusätzlich an Stabilität, ohne dass sich die thermischen Eigenschaften verschlechtern.

Alternativ oder zusätzlich sieht eine besonders bevorzugte Ausgestaltung des erfindungsgemäßen Heizkörpers vor, dass der Heizdraht zwischen an einander gegenüberliegenden Längsschmalseiten anliegenden geraden Abschnitten zwei Wellentäler aufweist und dass der Heizdraht in einem Abschnitt zwischen diesen mit im wesentlichen M-förmigem Verlauf ausgebildet ist. Vorzugsweise berührt der Heizdraht dabei an keiner Stelle die Außenseite der Tragplatte. Bei einer derartigen Ausgestaltung ist eine große Heizdrahtlänge ohne Gefahr von lokalen Überhitzungen und somit eine optimale Ausnutzung des zur Verfügung stehenden Raumes gewährleistet.

Nach einer Weiterbildung des erfindungsgemäßen Heizkörpers ist vorgesehen, dass dieser eine Doppel- oder Mehrfachwendel in Form wenigstens zweier, parallel gewickelter Heizdrähte aufweist. Dadurch lassen sich unterschiedliche Heizstufen herstellen, so dass der erfindungsgemäße Heizkörper besonders flexibel einsetzbar ist. Alternativ oder zusätzlich ist dies auch durch Zwischenabgriffe entlang der Heizwendel zu realisieren.

Eine Weiterbildung des erfindungsgemäßen Heizkörpers sieht vor, dass bei Verwendung mehrerer Tragplattenin einem Bereich zwischen den Tragplatten ein Temperaturelement angeordnet ist. Ein derartig angeordnetes Temperaturelement kann besonders schnell und empfindlich auf einen thermischen Zustand des erfindungsgemäßen Heizkörpers reagieren und trägt zudem zu einer optimalen Ausnutzung des zur Verfügung stehenden Bauraumes bei.

Um den Heizdraht des erfindungsgemäßen Heizkörpers gegen seitliches Verschieben zu sichern, kann vorgesehen sein, dass die Tragplatte in ihren Längsschmalseiten Rillen zum Einlegen der Heizdrahtwicklungen aufweist.

Im Rahmen einer Weiterbildung des erfindungsgemäßen Heizkörpers ist es weiterhin möglich, dass die Tragplatte Durchbrüche im Bereich der Wendel aufweist. Dies begünstigt zum einen die Ausbildung einer zwecks verbesserter Wärmeabfuhr erwünschten turbulenten Strömung, zum anderen kann im Bereich eines derartigen Durchbruchs das vorstehend genannte Temperaturelement angeordnet werden.

Vorzugsweise weist der Heizdraht des erfindungsgemäßen Heizkörpers eine PTC-Charakteristik auf; die bei steigenden Temperaturen zu einer Erhöhung des Widerstands des Heizdrahtes führt. Dadurch ist es möglich, bei hohen Anfangsleistungen einen selbstregelenden Temperaturschutz vorzusehen. Eine Kombination aus herkömmlichem Heizdraht und PTC-Heizdraht, insbesondere in Parallelwicklung der beiden Heizdrähte, ist darüber hinaus geeignet, die hohe Anfangsleistung und damit den Strom zu begrenzen.

Bei einer äußerst bevorzugten Weiterbildung des erfindungsgemäßen Heizkörpers ist vorgesehen, dass dieser eine längs der Tragplatte veränderliche Anzahl von Heizdrahtwicklungen pro Längeneinheit aufweist. Es ist damit möglich, die Windungszahl nicht über die gesamte Windungslänge konstant auszuführen, sondern in Anpassung an die Strömungsverhältnisse variabel zu gestalten. Dies ist vor allem bei einem Tangentialgebläse von Vorteil, da sich hier über die Heizkörperlänge unterschiedliche Strömungsgeschwindigkeiten des gasförmigen Mediums ausbilden.

Um den Heizwiderstand des erfindungsgemäßen Heizkörpers im Zuge einer flexiblen Fertigung an die jeweiligen Erfordernisse anpassen zu können, ist vorgesehen, dass über ein jeweiliges Maß einer Tiefe der Wellentäler bzw. Höhe der Wellenberge des Heizdrahts ein elektrischer Widerstand des Heizkörpers anpassbar ist.

Im Zuge einer optimalen Ausnutzung des zur Verfügung stehenden Bauraumes ist im Zuge einer Weiterbildung des erfindungsgemäßen Heizkörpers vorgesehen, dass dieser einen zwischen den Tragplatten geführten Rückleiter aufweist. Vorzugsweise sind dabei weiterhin die beiden Anschlussseiten für das Temperaturelement durch den Rückleiter gebildet.

Weitere Vorteile und Merkmale ergeben sich aus den Ansprüchen und den beigefügten Zeichnungen, in denen Ausführungsbeispiele des erfindungsgemäßen Heizkörpers dargestellt sind. Es zeigt:
- Fig. 1a: eine Vorderansicht eines erfindungsgemäßen Heizkörpers mit Gehäuse mit Blickrichtung entsprechend der Einströmrichtung des zu erhitzenden gasförmigen Mediums;
- Fig. 1b: einen Schnitt durch den erfindungsgemäßen Heizkörper der Fig. 1a, entsprechend Ib-Ib;
- Fig. 1c: einen Heizdraht eines erfindungsgemäßen Heizkörpers in abgewickeltem Zustand;
- Fig. 2: eine Seitenansicht auf mit Heizdrahtwindungen versehene Tragplatten;
- Fig. 3a: eine Seitenansicht eines weiteren erfindungsgemäßen Heizkörpers;
- Fig. 3b: eine Vorderansicht des Heizkörpers der Fig. 3a;
- Fig. 4b: eine Draufsicht auf eine Tragplatte eines erfindungsgemäßen Heizkörpers;
- Fig. 5: eine Vorderansicht eines erfindungsgemäßen Heizkörpers mit einseitigen elektrischen Anschlüssen und einem Rückleiter mit integriertem Temperaturelement zwischen den Tragplatten; und
- Fig. 6 .: einen Schnitt entsprechend der Fig. 1b zu einer weiteren Ausgestaltung.

Die Fig. 1a und 1b zeigen die Vorder- bzw. Schnittansicht eines elektrischen Heizkörpers 1 in einem im Querschnitt rechteckigen Gehäuse 2, der von einem Strom P eines zu heizenden gasförmigen Mediums, wie Luft, durchsetzt wird, beispielsweise quer zu seiner Erstreckung. Im Inneren des Gehäuses 2 sind zwei parallele Tragplatten 3a, 3b in Form von Isolierstoffplatten angeordnet, die in seitlichen Durchbrüchen 4a, 4b des Gehäuses 2 gehalten sind. Um die beiden Isolierstoffplatten 3a, 3b sind beim gezeigten Ausführungsbeispiel bifilar zwei Widerstands-Heizdrähte 5a, 5b wendelartig gewickelt. Selbstverständlich können aber auch nur ein Heizdraht oder auch mehr als zwei Heizdrähte vorhanden sein.

Die Heizdrähte 5a, 5b sind an ihren Enden durch Kontaktteile 6, 6' gehalten, die an den Isolierstoffplatten 3a, 3b befestigt und durch die seitlichen Durchbrüche 4a, 4b des Gehäuses nach außen geführt sind, wobei sie gleichzeitig die elektrischen Anschlüsse für die Heizdrähte 5a, 5b darstellen.

In einem Bereich zwischen den Tragplatten 3a, 3b ist ein Temperaturelement, bestehend aus Sicherung 21 und Temperaturfühler 22, vorgesehen.

Die Fig. 1b zeigt in einer Schnittansicht entsprechend Ib-Ib in Fig. 1a eine erste Wickelführung der Heizdrähte 5a, 5b um die Tragplatten 3a, 3b. Aufgrund der Eigenstabilität der Heizdrähte 5a, 5b, deren besondere Ausgestaltung weiter unten anhand der Fig. 1c, 2 und 3a erläutert wird, sind zwischen den Tragplatten 3a, 3b keinerlei Abstandshalter oder dergleichen erforderlich. Zudem wird der gesamte Bauraum innerhalb des Gehäuses 2 ausgenutzt, um auf diese Weise über eine vergrößerte Länge der Heizdrähte 5a, 5b eine hohe Heizleistung zur Verfügung stellen zu können.

Ein erstes Ausführungsbeispiel eines Heizdrahts für einen erfindungsgemäßen Heizkörper ist in Fig. 1c dargestellt (vgl. unten Fig. 3a). Der Heizdraht 5 (in Fig. 1c abgewickelt und ausschnittsweise gezeigt) weist in Abschnitten 11 ein regelmäßiges Wellenmuster aus Wellenbergen 11a und Wellentälern 11b auf. Zwischen den entsprechenden Scheiteln der Wellenberge 11a bzw. Wellentäler 11b erstrecken im wesentlichen gerade Flanken 11c. Die Abschnitte 11 enden beidseitig in einer Abbiegung 12, deren Biegewinkel α wesentlich größer als 40°, beim gezeigten Ausführungsbeispiel vorzugsweise etwa 90°, ist. Hier und im Folgenden ist der Biegewinkel α stets der von den Drahtflanken eingeschlossene Winkel, d.h. α=0° bei einem vollständig umgebogenen, parallel zu sich selbst zurück laufenden Draht; α=180° für einen ungebogen, geraden Draht.

An die Abbiegungen 12 anschließend besitzt der Heizdraht in regelmäßigen, periodischen Abständen gerade Abschnitte 13, die gegenüber den Flanken 11c eine vergrößerte Länge (beim Ausführungsbeispiel der Fig. 1c eine verdoppelte Länge) aufweisen. Zwischen einzelnen geraden Abschnitten 13 besitzt der Heizdraht 5 Abbiegungen 16, zwischen denen beim gezeigten Ausführungsbeispiel ein weiteres Wellental 17 angeordnet ist.

Der vorstehend anhand der Fig. 1c beschriebene Heizdraht 5 ist weiter unten in Fig. 3a nochmals in aufgewickeltem Zustand gezeigt und kommt bei einem erfindungsgemäßen Heizkörper gemäß der Fig. 3b zum Einsatz.

Die Fig. 2 zeigt die Seitenansicht einer Windung eines Heizdrahts 5 entsprechend den Heizdrähten 5a, 5b gemäß den Fig. 1a und 1b, der sich von der oben erläuterten Ausgestaltung gemäß der Fig. 1c in Teilbereichen unterscheidet. Grundsätzlich weist jede einzelne Heizdrahtwindung das gleiche Wellenmuster auf. Es sind aber auch verschiedene Muster realisierbar. Bei dem in Fig. 2 dargestellten Wellenmuster besitzt die Heizdrahtwindung in Abschnitten 11 zwischen den Isolierstoffplatten 3a, 3b ein im wesentlichen regelmäßiges Wellenmuster gemäß Fig. 1c, wobei die Abbiegungen 12 an den Schmalseiten 20 der Isolierstoffplatten 3a, 3b positioniert sind. Der Biegewinkel α der Abbieging 12 beträgt etwa 100°. Die sich beidseitig im Bereich von Außenseiten 14 der Isolierstoffplatten 3a, 3b an die Abschnitte 11 anschließenden im wesentlichen geraden Abschnitte 13 des Heizdrahtes 5 sind dabei aufgrund der Wendelform des Heizdrahts im wesentlichen tangential zur Heizdrahtwicklung angeordnet. Die Isolierstoffplatten 3a, 3b liegen dabei - wie erwähnt - mit ihren Schmalseiten 20 und deren Kanten 20a in den konvexen Abbiegungen 12 im Übergangsbereich zwischen den gewellten Abschnitten 11 und den geraden Abschnitten 13 des Heizdrahtes 5 und sind dadurch auch ohne Gehäuse in ihrer relativen Lage fixiert, was die Handhabung des erfindungsgemäßen Heizkörpers wesentlich erleichtert.

Die oben erfolgte Einteilung der Abbiegungen des Heizdrahts 5a, 5b folgt aus dessen relativer Anordnung zu den Tragplatten 3a, 3b, wobei Abbiegungen, in deren Bereichen der Draht einen konvexen Verlauf besitzt, entsprechend als konvexe Abbiegungen bezeichnet sind. Diejenigen Abbiegungen, bei denen der Drahtverlauf bezogen auf die Anordnung der Tragplatten 3a, 3b konkav ist, sind demnach konkave Abbiegungen. Speziell lassen sich konvexe bzw. konkave Abbiegungen mit einem Biegewinkel 0° < α < 180° auch als Wellenberge bzw. Wellentäler bezeichnen und umgekehrt (vgl. Fig. 1c).

Die geraden Abschnitte 13 enden jeweils wie in Fig. 1c in einer weiteren konvexen Abbiegung 16, auf die eine konkave Abbiegung 17 (Wellental) folgt. Weitere gerade Abschnitte 18 führen den Heizdraht 5 in zwei überhöhten Wellenbergen.19 mittig zusammen, wobei der Heizdraht 5 in diesem Abschnitt aufgrund der Wellenberge 19 und der geraden Abschnitte 18 eine M-förmige Gestalt aufweist. Durch das Wellenmuster in den Abschnitten 11 zwischen Platten 3a, 3b ist die Stabilität der Heizdrahtanordnung, insbesondere gegen in Richtung des Doppelpfeils 11 wirkende Querkräfte, gewährleistet, so dass der erfindungsgemäße Heizkörper 1 gemäß Fig. 1a ohne zusätzliche Stabilisierungselemente (Abstandshalter) auskommt.

Die eben beschriebene Ausführung der Heizdrahtwicklungen besitzt einerseits den Vorteil, dass durch den geraden Abschnitt 13 im Bereich der Außenseite 14 der Platten 3a, 3b ein Aufliegen oder Annähern des Heizdrahtes 5 auf den bzw. an die Außenseiten 14 der Isolierstoffplatten 3a, 3b verhindert wird und statt dessen der Heizdraht 5 lediglich punktartig an den Schmalseiten 20 und/oder deren Kanten 20a an den Platten 3a, 3b anliegt. Dadurch wird zuverlässig eine Überhitzung des Heizdrahtes 5 im Randbereich der Platten 3a, 3b verhindert. Andererseits nutzt diese Ausführung durch die überhöhten Wellenberge 19 optimal den ihr zur Verfügung stehenden Platz im Gehäuse 2 aus (vgl. Fig. 1b). Das Wellenmuster kann aber auch andere, an die konkreten Anforderungen angepasste, Ausführungsformen aufweisen, die sich darüber hinaus von Wicklung zu Wicklung längs der Tragplatten 3a, 3b ändern können.

So zeigen die Fig. 3a und 3b Ansichten einer im wesentlichen der in Fig. 1c gezeigten Ausgestaltung des Heizdrahts 5 entsprechenden einfacheren Ausführungsform der Heizdrahtwindungen. Sie wird bevorzugt dann verwandt, wenn die Bauhöhe des Gehäuses 2 aus Platzgründen deutlich niedriger sein muss als im vorausgegangenen Beispiel der Fig. 2 bzw. 1b. Zwischen den Isolierstoffplatten 3a, 3b ist der Heizdraht 5 in regelmäßigen Wellen ausgeführt. Wiederum liegen die Schmalseiten 20 und/oder Kanten 20a der Isolierstoffplatten 3a, 3b in konvexen Abbiegungen 12 des Heizdrahts 5 und sind dadurch fixiert (Fig. 3a). Wie beim Ausführungsbeispiel der Fig. 2 schließt sich im Bereich der Außenseiten 14 der Platten 3a, 3b daran beidseitig ein gerader Abschnitt 13 an, so dass der Heizdraht 5 an den Isolierstoffplattenrändern lediglich im Bereich der Schmalseiten 20 und/oder Kanten 20a anliegt und dadurch eine Überhitzung des Drahtes 5 in diesem Bereich verhindert wird. Wie in Fig. 2 schließen sich an die geraden Abschnitte 13 beidseitig weitere konvexe Abbiegungen 16 an, die den Heizdraht 5 jedoch mittig - entsprechend der Ausgestaltung in Fig. 1c - in einer einzigen konkaven Abbiegung 17 (Wellental) zusammenführen, die (das) mit ihrem (seinem) Scheitel punktartig auf den Außenseiten 14 der Platten 3a, 3b aufliegt.

Aufgrund des Abstands von den Plattenrändern ist keine Überhitzung des Heizdrahtes 5 zu befürchten. Darüber hinaus sind durch die Auflage des Heizdrahtes 5 sowohl die Isolierstoffplatten 3a, 3b als auch der Heizdraht 5 selbst besser fixiert.

Auch beim Ausführungsbeispiel der Fig. 3a beträgt der Biegewinkel α der Abbiegung 12 etwa 100°.

Die Fig. 4 zeigt eine Draufsicht auf die Isolierstoffplatten 3a, 3b des erfindungsgemäßen Heizkörpers 1. In dieser beispielhaften Ausführungsform sind am Längsrand der Isolierstoffplatten 3a, 3b Rillen 8 ausgeformt, in die der Heizdraht 5a, 5b beim Wickeln eingelegt wird und dadurch gegen seitliches Verschieben gesichert ist. Im seitlichen Bereich weisen die Platten Durchbrüche 10 auf, die von Laschen der Kontaktteile 6 durchgriffen werden und für eine klemmende Befestigung der Kontaktteile 6 an den Platten 3a, 3b sorgen. Weitere Laschen 7 der Kontaktteile 6 halten die Enden der Heizdrähte 5a, 5b, die Sicherung 21 und den Temperaturfühler 22 (Fig. 1a).

Zentrale Durchbrüche 10' dienen dazu, dem durch den erfindungsgemäßen Heizkörper 1 strömenden Medium P ein turbulentes Strömungsverhalten aufzuprägen, wodurch eine verbesserte Wärmeabfuhr erreichbar ist. Zudem lässt sich auch das in Fig. 1a und 5 beispielhaft gezeigte Temperaturelement 21, 22 im Bereich solcher Durchbrüche 10' anordnen, um den zur Verfügung stehenden Bauraum optimal zu nutzen.

Betreffend die Kontaktierung der Heizdrähte 5, 5a, 5b sind erfindungsgemäß eine Mehrzahl von Möglichkeiten vorgesehen. So besteht zusätzlich zu der bereits oben anhand der Fig. 1a angesprochnen zweiseitigen Kontaktanordnung für den Fall, dass die Anschlüsse nicht auf verschiedenen Seiten des Gehäuses 2 liegen, sondern nur auf einer Seite herausgeführt sein sollen, gemäß Fig. 1a die Möglichkeit, die Rückleitung über das Gehäuse 2 zu führen. Dazu ist das linksseitige Kontaktteil 6' über ein Temperaturelement, bestehend aus Sicherung 21 und Temperaturfühler 22, sowie einen Verbindungsleiter 23 mit dem Gehäuse 2 verbunden, so dass der Strom über das Gehäuse 2 zu einem rechtsseitigen Anschluss 9 geleitet wird.

Beim Ausführungsbeispiel der Fig. 3b sind die elektrischen Anschlüsse zweiseitig über die Kontaktteile 6 geführt, wobei die Heizdrähte 5a, 5b in Laschen 7 der Kontaktteile 6 gehalten sind. Temperaturelemente sind hier nicht gezeigt (vgl. Fig. 1a und 5).

Die Fig. 5 zeigt ein Ausführungsbeispiel des erfindungsgemäßen Heizkörpers mit einseitigen Anschlüssen auf der linken Seite, bei dem ein Rückleiter 24 des Heizdrahtes 5 als leitende Drahtverbindung zwischen den rechts- und linksseitigen Kontaktteilen 6 der oberen Platte 3a von dieser beabstandet zwischen den Platten 3a, 3b geführt ist. Zugleich ist in die Rückleitung 24 ein Temperaturelement in Form einer Sicherung 21 und eines Temperaturfühlers 22 integriert.

Im Zuge dieser Ausführungsform des Rückleiters 24 ist der wendelartig um zwei Platten geführte Heizdraht 5 besonders vorteilhaft, da hier zwischen den Platten 3a, 3b ausreichend Platz für das Temperaturelement 21, 22 vorhanden ist. Die Position des Temperaturfühlers 22 ist somit frei wählbar. Selbstverständlich ist es konstruktiv auch möglich, bei einer zweiseitigen Anschlussversion die Temperaturelemente ohne gleichzeitige Rückleiterfunktion zwischen den Platten anzuordnen.

Fig. 6 zeigt einen Querschnitt ähnlich dem der Fig. 1b mit einem in einem im Schnitt rechteckigen Gehäuse 2 angeordneten elektrischen Heizkörper 1. Das Gehäuse 2 weist zwei parallel zueinander angeordnete Gas- bzw. Luft-Führungswände 2a auf, die im wesentlichen parallel zu der Gas- bzw. Luftströmung P ausgerichtet sind. Der Heizkörper 1 ist im Gehäuse 2a derart angeordnet, dass in Strömungsrichtung P die Tragplatten 3a, 3b zu den Führungswänden 2a geneigt sind und im dargestellten Ausführungsbeispiel einen Winkel β von etwa 10° einschließen.

### Bezugszeichenliste

- 1: elektrischer Heizkörper
- 2: Gehäuse
- 3a, 3b: Tragplatte
- 4a, 4b: Durchbruch (in 2)
- 5, 5a, 5b: Heizdraht
- 6, 6': Kontaktteil
- 7: Lasche (von 6)
- 8: Rille (von 3a, 3b)
- 9: Anschluss
- 10, 10': Durchbruch
- 11: gewellter Heizdrahtabschnitt
- 11a: Wellenberge
- 11b: Wellentäler
- 11c: Flanken
- 12: Abbiegung
- 13: gerader Heizdrahtabschnitt
- 14: Außenseite (von 3a, 3b)
- 16: Abbiegung
- 17: Abbiegung (Wellental)
- 18: gerader Abschnitt (von 5)
- 19: überhöhter Wellenberg
- 20: Längsschmalseite (von 3a, 3b)
- 20a: Kanten (von 20)
- 21: Sicherung
- 22: Temperaturfühler
- 23: Verbindungsleiter
- 24: Rückleiter

- α: Biegewinkel
- P: Gasstrom

## Patentansprüche

1. Elektrischer Heizkörper für gasförmige Medien mit wenigstens einer Tragplatte und wenigstens einer Wendel aus einem gewellten elektrischen Widerstandsheizdraht, die fortlaufend um die Tragplatte gewunden ist und deren Windungen mittels Abbiegungen des Heizdrahts an den Längsrändern der Tragplatte gehalten sind, **dadurch gekennzeichnet, dass** der Heizdraht (5, 5a, 5b) derart angeordnet ist, dass er lediglich Längsschmalseiten (20) und/oder Kanten der Längsschmalseiten (20) der Tragplatte (3a, 3b) berührt und dass der Heizdraht (5, 5a, 5b) im Bereich einer konvexen Abbiegung (12) über die Längsschmalseiten (20) der Tragplatte (3a, 3b) geführt ist, wobei ein Biegewinkel (a) zwischen beiderseits an die Abbiegung (12) anschließenden Bereichen des Heizdrahts (5, 5a, 5b) größer als 40° ist.

2. Elektrischer Heizkörper nach Anspruch 1, **dadurch gekennzeichnet, dass** der Biegewinkel (α) mehr als 60° beträgt.

3. Elektrischer Heizkörper nach Anspruch 1 oder 2, **dadurch gekennzeichnet, dass** der Heizdraht (5, 5a, 5b) zusätzlich zu zwischen Wellenbergen (11a) und entsprechenden Wellentälern (11b) angeordneten geraden Flanken (11c) weitere gerade Abschnitte (13) aufweist, die eine gegenüber den Flanken (11c) vergrößerte Länge besitzen.

4. Elektrischer Heizkörper nach Anspruch 3, **dadurch gekennzeichnet, dass** die geraden Abschnitte (13) mindestens doppelt so lang wie die Flanken (11c) sind.

5. Elektrischer Heizkörper nach Anspruch 3 oder 4, **dadurch gekennzeichnet, dass** die geraden Abschnitte (13) sich im wesentlichen tangential zu den Windungen der Wendel erstrecken.

6. Elektrischer Heizkörper nach einem der Ansprüche 1 bis 5, **dadurch gekennzeichnet, dass** der Heizdraht (5, 5a, 5b) bei Verwendung einer Mehrzahl von Tragplatten (3a, 3b) in einem Bereich (11) zwischen den Tragplatten (3a, 3b) ein regelmäßiges Wellenmuster aus Wellenbergen (11a) und Wellentälern (11b) aufweist.

7. Elektrischer Heizkörper nach Anspruch 6, **dadurch gekennzeichnet, dass** der Heizdraht (5, 5a, 5b) in Übergangsbereichen (12) zwischen den geraden Abschnitten (13) und den gewellten Abschnitten (11) an den Tragplatten (3a, 3b) gehalten ist.

8. Elektrischer Heizkörper nach Anspruch 7, **dadurch gekennzeichnet, dass** der Heizdraht (5, 5a, 5b) zwischen an einander gegenüberliegenden Längsschmalseiten (20) anliegenden geraden Abschnitten (13) wenigstens ein weiteres Wellental (17) aufweist, dessen Scheitel an einer Außenseite (14) der Tragplatte (3a, 3b) anliegt.

9. Elektrischer Heizkörper nach Anspruch 6 oder 7, **dadurch gekennzeichnet, dass** der Heizdraht (5, 5a, 5b) zwischen an einander gegenüberliegenden Längsschmalseiten (20) anliegenden geraden Abschnitten (13) zwei Wellentäler (17) aufweist und dass der Heizdraht (5, 5a, 5b) in einem Abschnitt zwischen diesen mit im wesentlichen M-förmigem Verlauf ausgebildet ist.

10. Elektrischer Heizkörper nach einem der Ansprüche 1 bis 9, **dadurch gekennzeichnet, dass** dieser eine Doppeloder Mehrfachwendel in Form wenigstens zweier, parallel gewickelter Heizdrähte (5a, 5b) aufweist.

11. Elektrischer Heizkörper nach einem der Ansprüche 1 bis 10, **dadurch gekennzeichnet, dass** bei Verwendung mehrerer Tragplatten (3a, 3b) in einem Bereich zwischen den Tragplatten (3a, 3b) ein Temperaturelement (21, 22) angeordnet ist.

12. Elektrischer Heizkörper nach einem der Ansprüche 1 bis 11, **dadurch gekennzeichnet, dass** die Tragplatte (3a, 3b) in ihren Längsschmalseiten (20) Rillen (8) zum Einlegen der Wicklungen des Heizdrahtes (5, 5a, 5b) aufweist.

13. Elektrischer Heizkörper nach einem der Ansprüche 1 bis 12, **dadurch gekennzeichnet, dass** die Tragplatte (3a, 3b) im Bereich der Wendel Durchbrüche (10') aufweist.

14. Elektrischer Heizkörper nach einem der Ansprüche 1 bis 13, **dadurch gekennzeichnet, dass** der Heizdraht (5, 5a, 5b) eine PTC-Charakteristik besitzt.

15. Elektrischer Heizkörper nach einem der Ansprüche 1 bis 14, **gekennzeichnet durch** eine längs der Tragplatte (3a, 3b) veränderlichen Anzahl von Heizdrahtwicklungen pro Längeneinheit.

16. Elektrischer Heizkörper nach einem der Ansprüche 1 bis 15, **dadurch gekennzeichnet, dass** über ein jeweiliges Maß einer Tiefe der Wellentäler (11b, 17) bzw. Höhe der Wellenberge (11a, 19) des Heizdrahts (5, 5a, 5b) ein elektrischer Widerstand des Heizkörpers (1) anpassbarist.

17. Elektrischer Heizkörper nach einem der Ansprüche 1 bis 16, **gekennzeichnet durch** einen bei Verwendung einer Mehrzahl von Tragplatten (3ä, 3b) zwischen diesen geführten Rückleiter (24).

18. Elektrischer Heizkörper nach einem der Ansprüche 11 bis 17, **dadurch gekennzeichnet, dass** durch den Rückleiter (24) zwei Anschlussseiten für das Temperaturelement (21, 22) gebildet sind.

19. Elektrischer Heizkörper nach einem der Ansprüche 1 bis 18, **dadurch gekennzeichnet, dass** eine Rückleitung über ein Gehäuse (2) des Heizkörpers geführt ist.

20. Elektrischer Heizkörper nach einem der Ansprüche 1 bis 19, **dadurch gekennzeichnet, dass** die wenigstens eine Tragplatte (3a, 3b) in Strömungsrichtung zu Führungswänden (2a) eines Gehäuses (2) einen Winkel ungleich 0° und kleiner 90° einschließt.

## Claims

1. Electric heater for gaseous media comprising at least one support plate and at least one spiral made from a wavy electric resistance heating wire, which is continuously wound around the support plate and whose windings are held on the longitudinal edges of the support plate through bending of the heating wire, **characterized in that** the heating wire (5, 5a, 5b) is disposed such that it merely contacts the longitudinal narrow sides (20) and/or edges of the longitudinal narrow sides (20) of the support plate (3a, 3b) and that the heating wire (5, 5a, 5b) is guided, in the region of a convex bend (12), over the longitudinal narrow sides (20) of the support plate (3a, 3b), wherein a bending angle (α) between regions of the heating wire (5, 5a, 5b) adjacent to each side of the bend (12) is larger than 40°.

2. Electric heater according to claim 1, **characterized in that** the bending angle (α) is larger than 60°.

3. Electric heater according to claim 1 or 2, **characterized in that** the heating wire (5, 5a, 5b) comprises, in addition to straight flanks (11c) disposed between wave crests (11a) and corresponding wave troughs (11b), further straight sections (13) which are longer than the flanks (11c).

4. Electric heater according to claim 3, **characterized in that** the straight sections (13) have at least twice the length of the flanks (11c).

5. Electric heater according to claim 3 or 4, **characterized in that** the straight sections (13) extend substantially tangentially to the windings of the spiral.

6. Electric heater according to any one of the claims 1 through 5, **characterized in that** the heating wire (5, 5a, 5b) comprises a regular wavy pattern of wave crests (11a) and wave troughs (11b) in a region (11) between the support plates (3, 3b), wherein a plurality of support plates (3a, 3b) are used.

7. Electric heater according to claim 6, **characterized in that** the heating wire (5, 5a, 5b) is held on the support plates (3a, 3b) in transition regions (12) between the straight sections (13) and the wavy sections (11).

8. Electric heater according to claim 7, **characterized in that** the heating wire (5, 5a, 5b) comprises, between straight sections (13) bordering mutually opposite longitudinal narrow sides (20), at least one further wave trough (17) whose bottom abuts an outer side (14) of the support plate (3a, 3b).

9. Electric heater according to claim 6 or 7, **characterized in that** the heating wire (5, 5a, 5b) has two wave troughs (17) between straight sections (13) bordering mutually opposite longitudinal narrow sides (20), and the heating wire (5, 5a, 5b) extends substantially in the shape of an M in a section between these two wave troughs (17).

10. Electric heater according to any one of the claims 1 through 9, **characterized in that** it comprises a double or multiple spiral in the form of at least two parallel wound heating wires (5a, 5b).

11. Electric heater according to any one of the claims 1 through 10, **characterized in that** a temperature element (21, 22) is disposed in a region between the support plates (3a, 3b), wherein several support plates (3a, 3b) are used.

12. Electric heater according to any one of the claims 1 through 11, **characterized in that** the support plate (3a, 3b) has grooves (8) in its longitudinal narrow sides (20) for inserting the windings of the heating wire (5, 5a, 5b).

13. Electric heater according to any one of the claims 1 through 12, **characterized in that** the support plate (3a, 3b) has openings (10') in the region of the spiral.

14. Electric heater according to any one of the claims 1 through 13, **characterized in that** the heating wire (5, 5a, 5b) has a PTC characteristic.

15. Electric heater according to any one of the claims 1 through 14, **characterized by** a number of heating wire windings per unit of length which can be varied along the support plate (3a, 3b).

16. Electric heater according to any one of the claims 1 through 15, **characterized in that** the electric resistance of the heater (1) can be adjusted through a respective degree of depth of the wave troughs (11b, 17) or height of the wave crests (11a, 19) of the heating wire (5, 5a, 5b).

17. Electric heater according to any one of the claims 1 through 16, **characterized by** a return wire (24) which is guided between a plurality of support plates (3a, 3b).

18. Electric heater according to any one of the claims 11 through 17, **characterized in that** two connecting sides for the temperature element (21, 22) are formed by the return wire (24).

19. Electric heater according to any one of the claims 1 through 18, **characterized in that** a return path is guided via a heater housing (2).

20. Electric heater according to any one of the claims 1 through 19, **characterized in that**, in the flow direction, the at least one support plate (3a, 3b) subtends an angle relative to the guiding walls (2a) of a housing (2), the angle having a value other than zero and smaller than 90°.

## Revendications

1. Corps de chauffe électrique pour fluides gazeux comprenant au moins une plaque d'appui et au moins un enroulement en un filament électrique ondulé pour chauffage par effet Joule, bobiné de manière continue autour de la plaque d'appui et dont les spires sont maintenues sur les bords longitudinaux de la plaque d'appui au moyen de courbures du filament chauffant, **caractérisé en ce que** le filament chauffant (5, 5a, 5b) est disposé de telle façon qu'il n'entre en contact qu'avec des chants longitudinaux (20) et/ou des bords des chants longitudinaux (20) de la plaque d'appui (3a, 3b) et **en ce que** le filament chauffant (5, 5a, 5b) est guidé sur les chants longitudinaux (20) de la plaque d'appui (3a, 3b) dans la zone d'une courbure convexe (12), un angle de courbure (α) entre les zones du filament chauffant (5, 5a, 5b) venant en contact de part et d'autre avec la courbure (12) étant supérieur à 40°.

2. Corps de chauffe électrique selon la revendication 1, **caractérisé en ce que** l'angle de courbure (α) est supérieur à 60°.

3. Corps de chauffe électrique selon la revendication 1 ou 2, **caractérisé en ce que** le filament chauffant (5, 5a, 5b) présente, en plus des flancs droits (11c) disposés entre des pleins d'onde (11a) et des creux d'onde (llb) correspondants, d'autres segments droits (13), de longueur supérieure à celle des flancs (11c).

4. Corps de chauffe électrique selon la revendication 3, **caractérisé en ce que** les segments droits (13) sont au moins deux fois aussi longs que les flancs (11c).

5. Corps de chauffe électrique selon la revendication 3 ou 4, **caractérisé en ce que** les segments droits (13) s'étendent sensiblement tangentiels aux spires de l'enroulement.

6. Corps de chauffe électrique selon l'une quelconque des revendications 1 à 5, **caractérisé en ce que** le filament chauffant (5, 5a, 5b) présente, pour l'utilisation d'une pluralité de plaques d'appui (3a, 3b), dans une zone (11) située entre les plaques d'appui (3a, 3b), un modèle d'onde régulier de pleins d'onde (11a) et de creux d'onde (11b).

7. Corps de chauffe électrique selon la revendication 6, **caractérisé en ce que** le filament chauffant (5, 5a, 5b) est maintenu sur les plaques d'appui (3a, 3b) dans des zones transitoires (12) entre les segments droits (13) et les segments ondulés (11).

8. Corps de chauffe électrique selon la revendication 7, **caractérisé en ce que** le filament chauffant (5, 5a, 5b) présente, entre des segments droits (13) venant en contact avec des chants longitudinaux (20) opposés, au moins un creux d'onde supplémentaire (17), dont la crête vient en contact avec une face extérieure (14) de la plaque d'appui (3a, 3b).

9. Corps de chauffe électrique selon la revendication 6 ou 7, **caractérisé en ce que** le filament chauffant (5, 5a, 5b) présente, entre des segments droits (13) venant en contact avec des chants longitudinaux (20) opposés, deux creux d'onde (17) et **en ce que** dans un segment situé entre ceux-ci, le filament chauffant (5, 5a, 5b) est conformé selon un tracé sensiblement en M.

10. Corps de chauffe électrique selon l'une quelconque des revendications 1 à 9, **caractérisé en ce qu'**il présente un enroulement double ou multiple sous la forme d'au moins deux filaments chauffants (5a, 5b) enroulés de manière parallèle.

11. Corps de chauffe électrique selon l'une quelconque des revendications selon l'une quelconque des revendications 1 à 10, **caractérisé en ce que** pour l'utilisation de plusieurs plaques d'appui (3a, 3b), on place un dispositif sensible à la température (21,22) dans une zone située entre les plaques d'appui (3a, 3b).

12. Corps de chauffe électrique selon l'une quelconque des revendications 1 à 11, **caractérisé en ce que** la plaque d'appui (3a, 3b) présente sur ses chants longitudinaux (20) des cannelures (8) destinées à recevoir les enroulements du filament chauffant (5, 5a, 5b).

13. Corps de chauffe électrique selon l'une quelconque des revendications 1 à 12, **caractérisé en ce que** la plaque d'appui (3a, 3b) présente des ouvertures (10') dans la zone de l'enroulement.

14. Corps de chauffe électrique selon l'une quelconque des revendications 1 à 13, **caractérisé en ce que** le filament chauffant (5, 5a, 5b) présente une caractéristique PTC.

15. Corps de chauffe électrique selon l'une quelconque des revendications 1 à 14, **caractérisé par** un nombre variable d'enroulements de filament chauffant par unité de longueur le long de la plaque d'appui (3a, 3b).

16. Corps de chauffe électrique selon l'une quelconque des revendications 1 à 15, **caractérisé en ce que** l'on peut adapter à chaque dimension d'une profondeur des creux d'ondes (11b, 17) ou d'une hauteur des pleins (11a, 19) du filament chauffant (5, 5a, 5b) une résistance électrique du corps de chauffe (1).

17. Corps de chauffe électrique selon l'une quelconque des revendications 1 à 16, **caractérisé par** un circuit de retour (24) guidé entre les plaques d'appui (3a, 3b) dans le cas où l'on en utilise plusieurs.

18. Corps de chauffe électrique selon l'une quelconque des revendications 11 à 17, **caractérisé en ce que** deux faces de branchement pour le dispositif de température (21, 22) sont constituées par le circuit de retour (24).

19. Corps de chauffe électrique selon l'une quelconque des revendications 1 à 18, **caractérisé en ce qu'**un circuit de retour est guidé à travers un carter (2) du corps de chauffe.

20. Corps de chauffe électrique selon l'une quelconque des revendications 1 à 19, **caractérisé en ce que** la au moins une plaque d'appui (3a, 3b) forme dans le sens d'écoulement par rapport à des parois de guidage (2a) d'un carter (2) un angle différent de 0° et inférieur à 90°.
